# EUROPÄISCHE PATENTSCHRIFT

(11) **EP 0 850 731 B1**
(45) Veröffentlichungstag und Bekanntmachung des Hinweises auf die Patenterteilung: **05.02.2003**
(21) Anmeldenummer: 97119024.4
(22) Anmeldetag: 31.10.1997
(51) Int. Cl.: B41F 13/60, B26D 1/00

(54) **Falzapparat mit einem Schneidmesser für eine Rollenrotationsdruckmaschine**
Folding device with a cutting knife for a rotary press
Plieuse avec outil de coupe pour presse rotative

(30) Priorität: 07.11.1996 DE 19645796
(43) Veröffentlichungstag der Anmeldung: 01.07.1998
(73) Patentinhaber: Koenig & Bauer Aktiengesellschaft, 97080 Würzburg (DE)
(72) Erfinder: Dauner, Bertram Wilhelm-Georg, 97084 Würzburg (DE)

(56) Entgegenhaltungen:
- EP-A- 0 042 586
- EP-A- 0 237 034
- EP-A- 0 327 530
- EP-A- 0 444 008
- EP-A- 0 487 292
- WO-A-97/39862
- DE-A- 1 436 506
- DE-A- 2 429 814
- DE-A- 3 047 888
- DE-A- 3 540 062
- DE-B- 2 039 844
- US-A- 3 122 958
- US-A- 4 041 816
- US-A- 4 859 493
- PATENT ABSTRACTS OF JAPAN vol. 014, no. 127 (M-0947), 9.März 1990 & JP 01 321196 A (MITSUBISHI METAL CORP), 27.Dezember 1989,
- PATENT ABSTRACTS OF JAPAN vol. 096, no. 003, 29.März 1996 & JP 07 308888 A (MITSUBISHI HEAVY IND LTD), 28.November 1995,

## Beschreibung

Die Erfindung betrifft einen Falzapparat für eine Rollenrotationsdruckmaschine entsprechend dem Oberbegriff des Anspruches 1 (siehe z.B. DE 35 40 062 A1).

Es sind Falzapparate von Rotationsdruckmaschinen bekannt, welche eine begrenzte Standzeit haben.

Die EP 04 44 008 A1 beschreibt ein mit Hartstoff beschichtetes Kreismesser.

Durch die DE 35 40 062 A1 ist ein Falzapparat einer Rotationsdruckmaschine mit einer Querschneideinrichtung bekannt.

Die EP 02 37 034 A1 offenbart ein einseitig mit Hartstoff beschichtetes Schneidmesser, das mit einem Gegenmesser zusammenwirkt.

Die EP 03 27 530 A2 zeigt, Schneidmesser mit Metallnitrid zu beschichten.

Der Erfindung liegt die Aufgabe zugrunde, ein rotierendes Schneidmesser eines Falzapparates einer Rollenrotationsdruckmaschine zu schaffen.

Diese Aufgabe wird erfindungsgemäß durch die Merkmale des Anspruches 1 gelöst.

Die mit der Erfindung erzielbaren Vorteile bestehen insbesondere darin, daß sich die Standzeit der Schneidmesser erhöht. Es können sowohl Schneidmesser zum Längsschneiden als auch zum Querschneiden von Papierbahnen oder -strängen mit der erfindungsgemäßen Beschichtung versehen werden.

Ein Ausführungsbeispiel der Erfindung ist in der Zeichnung dargestellt und wird im folgenden näher beschrieben.

Es zeigen
- Fig. 1: eine Vorderansicht auf ein Stück eines Schneidmessers zum Querschneiden von Papierbahnen und -strängen, ohne Gegenschneidleiste;
- Fig. 2: einen Querschnitt II - II nach Fig. 1 in vergrößerter Darstellung;
- Fig. 3: eine Darstellung des Schneidmessers entsprechend Fig. 2, jedoch nach Eintritt des Selbstschärfeffektes;
- Fig. 4: Profil des Messers zum Querschneiden von Papierbahnen/-strängen.

In einem Falzapparat weist ein Schneidmesser 1 z. B. für einen Schneidmesserzylinder zum Querschneiden oder Längsschneiden einer Papierbahn oder eines Papierbahnstranges an seiner dem Druckträger zugewandten Seite eine Schneidkante 4 auf. Zwei an der Schneidkante 4 beginnende Schneidflächen 2; 3 verlaufen in einem öffnungswinkel Alpha < 90°.
Die Schneidkante 4 kann durchgehend ausgebildet sein oder nebeneinander angeordnete Zähne 6 aufweisen.

Das Schneidmesser 1 besteht aus Metall, z. B. bekanntem Werkzeugstahl. Nur eine der beiden Schneidflächen 2 oder 3 ist von der Schneidkante 4 aus verlaufend über einen Teil einer Breite oder über eine gesamte Breite a sowie über die gesamte Länge mit Hartstoffüberzug 7 zwischen 0,5 µm und dicker, z. B. 15 µm, beschichtet. Es ist bezüglich der Breite a des Hartstoffüberzuges 7 auch möglich, daß der Hartstoffüberzug erst in der Nähe der Schneidkante 4, d. h. ca. 0,5 mm von der Schneidkante 4 entfernt beginnt.

Der Hartstoffüberzug 7 besteht aus einem Werkstoff aus der Gruppe der Metallcarbide, -nitride, -oxide, -boride der -silicide der Elemente der vierten bis sechsten Nebengruppe des Periodensystems, einzeln oder in Kombinationen verwendet. Dieser Hartstoffüberzug wird z. B. mittels PVD-Beschichtungsverfahrens (physical vapour deposition) aufgebracht.

Eine Beschichtung mit den Substanzen 8 erfolgt in einer Dicke, die zwischen 0,5 und 10 µm liegt.

Während der Benutzung des so behandelten Schneidmessers 1 wird das Metall, z. B. der normale Werkzeugstahl infolge Verschleißes ausgearbeitet, so daß die nichtbeschichtete Schneidfläche 3 eine Aushöhlung 9 erhält, wodurch ein Selbstschärfeffekt des Schneidmessers 1 eintritt.

Bei dem Einsetzen des Schneidmessers 1 in den Schneidzylinder zum Querschneiden einer Papierbahn oder -stranges ist darauf zu achten, daß stets die nachlaufende Schneidfläche 2 des Schneidmessers 1 den Hartstoffüberzug 7 bzw. die Substanz 8 aufweist, da die vorlaufende Schneidfläche 3 eine "schabende" Bewegung in der Schneidnut der Gegenschneidleiste 5 ausführt, welche einen gewollten Verschleiß des Werkzeugstahls zur Folge hat, der den Selbstschärfeffekt herbeiführt. Diese "schabende" Bewegung des Schneidmessers 1 ist auf eine höhere Umfangsgeschwindigkeit der Schneidkante 4 gegenüber der jeweiligen Umfangsgeschwindigkeit des Schneidmesserzylinders sowie des Gegenschneidzylinder zurückzuführen.

Nach einer anderen Ausführungsvariante kann auch analog eine einseitige Beschichtung einer endlosen, d. h. ringförmigen Schneidfläche eines Kreismessers mit dem Hartstoffüberzug 7 oder der genannten Substanz 8 in seinem Randbereich erfolgen. Solche Kreismesser werden zum Längsschneiden von Papierbahnen verwendet. Beim Einbau eines jeden Kreismessers ist darauf zu achten, daß eine Sollverschleißseite jeweils z. B. mit einer harten bzw. beschichteten Kante oder Fläche der umlaufenden Schneidnut einer Nutwalze zusammenwirkt, um eine Selbstschärfeffekt herbeizuführen.

### Bezugszeichenliste

- 1: Schneidmesser
- 2: Schneidfläche (1)
- 3: Schneidfläche (1)
- 4: Schneidkante (1)
- 5: Gegenschneidleiste
- 6: Zahn (4)
- 7: Hartstoffüberzug
- 9: Aushöhlung (3)

- a: Länge (2; 3)

- Alpha: öffnungswinkel (2; 3)

## Patentansprüche

1. Falzapparat für eine Rollenrationsdruckmaschine mit einer Querschneideinrichtung mit mindestens einem Schneidmesser (1) und einer Gegenschneidleiste, wobei eine der zwei Schneidflächen (2, 3) eines der Messer mit der Gegenschneidleiste (5) zusammen angeorndet ist, **dadurch gekennzeichnet, daß** das Schneidmesser (1) auf beiden Schneidflächen (2; 3) ab/in der Nähe der Schneidkante (4) ganz oder teilweise über die gesamte Breite (a) und gesamte Länge mit einem Hartstoffüberzug (7) aus einem Werkstoff aus der Gruppe der Metallcarbide,- nitride, -oxide, -boride oder -silicide, einzeln oder in Kombinationen versehen ist, daß die andere der beiden Schneidflächen (2; 3) unbeschichtet ist, daß die unbeschichtete Schneidfläche (3) mit der Gegenschneidleiste (5) zusammenwirkend angeordnet ist.

2. Falzapparat nach Anspruch 1, **dadurch gekennzeichnet, daß** der Hartstoffüberzug (7) oder die Substanz (8) mit einer Schichtdicke von 0,5 bis 15 µm aufgebracht ist.

3. Falzapparat nach Anspruch 1, **dadurch gekennzeichnet, daß** beim Querschneiden von Papierbahnen die beschichtete Schneidfläche (2) des Schneidmessers (1) so in einem Querschneidzylinder angeordnet ist, daß die beschichtete Schneidfläche (2) die nachlaufende Schneidfläche ist.

4. Falzapparat nach Anspruch 1, **dadurch gekennzeichnet, daß** beim Längsschneiden von Papierbahnen die unbeschichtete Sollverschleißseite so angeordnet ist, daß sie mit einer harten beschichteten Kante oder Fläche einer umlaufenden Schneidnut einer Walze mit Gegenschneidnut zusammenwirkt.

## Claims

1. Folder for a web-fed ration [sic] press having a crosscutting device with at least one cutting knife (1) and an opposing cutting strip, one of the two cutting surfaces (2, 3) of one of the knives being arranged together with the opposing cutting strip (5), **characterized in that** the cutting knife (1) is provided on both cutting surfaces (2; 3) from/in the vicinity of the cutting edge (4), wholly or partially over the entire width (a) and entire length, with a hard material covering (7) of a material from the group comprising the metal carbides, nitrides, oxides, borides or silicides, individually or in combinations, **in that** the other of the two cutting surfaces (2; 3) is uncoated, and **in that** the uncoated cutting surface (3) is arranged to interact with the opposing cutting strip (5).

2. Folder according to Claim 1, **characterized in that** the hard material covering (7) or the substance (8) is applied with a layer thickness of 0.5 to 15 µm.

3. Folder according to Claim 1, **characterized in that** in the case of crosscutting paper webs, the coated cutting surface (2) of the cutting knife (1) is so arranged in a crosscutting cylinder that the coated cutting surface (2) is the trailing cutting surface.

4. Folder according to Claim 1, **characterized in that** in the case of slitting paper webs, the uncoated intended wearing side is so arranged that it interacts with a hard coated edge or surface of a circumferential cutting groove of a roll with an opposing cutting groove.

## Revendications

1. Plieuse, pour une machine à imprimer rotative à rouleaux, ayant un dispositif de découpage transversal comportant au moins une lame de coupe (1), et une bande de découpage conjuguée, l'une des deux faces de coupe (2, 3) d'une des lames étant disposée conjointement avec la bande de coupe conjuguée (5), **caractérisée en ce que** la lame de coupe (1) est munie, sur les deux faces de coupe (2, 3), à partir/à proximité de l'arête de coupe (4), en totalité ou en partie sur toute la largeur (a) et toute la longueur, d'un revêtement en matériau dur (7), formé d'un matériau issu du groupe des carbures, nitrures, oxydes, borures ou siliciures métalliques, individuellement ou en combinaisons, **en ce que** l'autre des autres surfaces de coupe (2; 3 ) n'est pas revêtue, **en ce que** la surface de soupe (3) non revêtue est disposée de façon à coopérer avec la bande de découpage conjuguée (5).

2. Plieuse selon la revendication 1, **caractérisée en ce que** le revêtement en matériau dur (7), ou bien la substance (8), est appliquée avec une épaisseur de couche de 0,5 à 15 µm.

3. Plieuse selon la revendication 1, **caractérisée en ce que**, lors du découpage transversal de bandes de papier, la face de coupe (2) revêtue, de la lame de coupe (1), est disposée dans un cylindre de découpage transversal, de manière que la surface de coupe (2) revêtue soit la surface de coupe arrière.

4. Plieuse selon la revendication 1, **caractérisée en ce que**, lors d'un découpage longitudinal de bandes de papier, la face prévue pour être soumise à l'usure, non revêtue, est disposée de manière qu'elle coopère avec une arête ou une surface, munie d'un revêtement dur, d'une rainure de découpage rotative, d'un rouleau muni d'une rainure de découpage conjuguée.
